# EUROPÄISCHE PATENTSCHRIFT

(11) **EP 0 105 174 B1**
(45) Veröffentlichungstag und Bekanntmachung des Hinweises auf die Patenterteilung: **15.04.1987**
(21) Anmeldenummer: 83108345.6
(22) Anmeldetag: 24.08.1983
(51) Int. Cl.: H05B 6/46, F26B 3/34, H05B 6/60

(54) **Kapazitiver Hochfrequenzdurchlaufofen**
Capacitive high-frequency continuous furnace
Four continu capacitif à haute fréquence

(30) Priorität: 06.09.1982 DE 3233069
(43) Veröffentlichungstag der Anmeldung: 11.04.1984
(73) Patentinhaber: SIEMENS AKTIENGESELLSCHAFT, 80333 München (DE)
(72) Erfinder: Grassmann, Hans-Christian, Dipl.-Ing., D-8523 Baiersdorf (DE)

## Beschreibung

Die Erfindung bezieht sich auf einen kapazitiven Hochfrequenzdurchlaufofen zur thermischen Behandlung von Textilgütern, insbesondere von Chemiefaserkabeln, bei dem die Elektroden an einen Hochfrequenzgenerator angeschlossen sind und der Ofeninnenraum mit einer Luftquelle verbunden ist.

Mit diesem Oberbegriff wird auf eine Anordnung Bezug genommen, wie sie beispielsweise aus der DE-OS 28 17 067 bekannt ist. Bei dieser Anordnung werden die Chemiefaserkabel auf einem geerdeten Siebband mit Öffnungen durch den Ofen transportiert. In den Ofenraum wird Heißluft eingeblasen und durchströmt die Faserkabel. Hierdurch wird zusätzlich zur kapazitiven Trockung eine Heißlufttrocknung erreicht und das Gut auf dem Siebband fixiert.

Hochfrequenzöfen der vorgenannten Art haben sich gut zur Erwärmung der verschiedensten Materialien bewährt. Die mögliche Erwärmungsleistung des Ofens ist u. a. wesentlich durch die zulässige Feldstärke beschränkt, oberhalb derer elektrische Durchschläge auftreten. Bei vorgegebener Leistung sind damit im allgemeinen auch die baulichen Abmessungen festgelegt. Will man nun derartige Behandlungsanlagen in eine Gesamtanlage integrieren, so wäre es jedoch häufig von Interesse, wenn man mit verringertem Bauvolumen auskommen könnte.

Die Aufgabe der vorliegenden Erfindung besteht daher darin, einen kapazitiven Ofen der eingangs genannten Art so auszubilden, daß bei gegebenen Abmessungen die zugeführten elektrischen Leistungen gesteigert werden können, oder umgekehrt, daß bei vorgegebener Leistung die Abmessungen verringert werden können, wobei aber trotzdem in jedem Betriebszustand ein sicherer elektrischer Betrieb vorhanden sein soll.

Diese Aufgabe wird erfindungsgemäß durch das Kennzeichen von Anspruch 1 gelöst, wonach der Durchlaufofen auf Innenraumüberdrücke zwischen 1,5 und 6 bar ausgelegt ist und durch die Luftquelle im Ofeninnenraum ein in diesem Bereich liegender Überdruck erzeugt wird. Beim Absinken des Überdruckes im Ofeninnenraum unter einem vorgegebenen Wert wird die Spannung des Hochfrequenzgenerators selbsttätig verringert oder abgeschaltet. Da die Durchschlagsfeldstärke weitgehend dem Druck proportional ist, läßt sich auf diese Weise die pro Ofenvolumen umsetzbare Energiedichte ohne die Gefahr eines Durchschlages erhöhen.

Das Arbeiten mit hohen Drücken hat außerdem noch den erheblichen technischen Vorteil, daß auch die Verdampfungstemperatur entsprechend ansteigt, so daß z. B. noch bei 130°C keine Verdampfung stattfindet und damit in diesem Temperaturbereich nur unter Anwesenheit von Feuchtigkeit stattfindende Vorgänge besser beherrscht werden. Ein solcher Fall liegt z. B. beim nassen Fixieren von Faserkabeln vor.

Anhand einer Zeichnung sei die Erfindung näher erläutert.

Das auf einem Förderband 8 antransportierte mäanderförmig gefaltete Faserkabel 3 gelangt über eine aus Gummiwalzen 12 bestehende Dichtungsschleuse 12 mit Einführteil 11 auf ein in Richtung des Pfeiles 5 laufendes geerdetes metallisches Förderband 4, welches als Elektrode wirkt. Über dem Faserkabel 3 ist eine Hochfrequenzelektrode 21 vorgesehen, die über einen Koppelkondensator 22 mit einem Hochfrequenzgenerator 2 von z. B. 15 MHz verbunden ist. Nach der thermischen Behandlung verläßt das Faserkabei 3 den Ofen über eine weitere Druckschleuse 13 und wird von einem Förderband 15 zu einem weiteren Anlagebauteil transportiert. Das wesentlich Neue ist nun darin zu sehen, daß dieser Hochfrequenzofen gleichzeitig als Drucktrockner ausgebildet ist, d. h., das Gehäuse des Ofens 1 ist auf einen Innenraumüber druck von z. B. 4 bar ausgelegt. Zur Erzeugung dieses Druckes ist als Gasquelle eine Druckluftquelle 6 vorgesehen, die mit dem Ofeninnenraum verbunden ist. Die Druckluft kan gleichzeitig zur Verstärkung der Heizung vorgeheizt sein. Wie durch die Leitung 7 angedeutet, kann auch ein Teil der Luft aus dem Ofen wieder abgezogen und im geschlossenen Kreislauf geführt werden, z. B. um Feuchte zu beseitigen. Dies kann z. B. durch Kondensation in einem Wärmetauscher 71 geschehen, aus dem dann das Kondensat abgeführt wird (Pfeil 72).

Der im Ofeninnenraum hersschende Druck p wird durch ein Meßglied 63 erfaßt und kann z. B. in einem Regler 61 zum Regeln des Luftdruckes verwendet werden. Wesentlich ist jedoch, daß dieses Druckmeßglied mit einem Überwachungsglied 62 verbunden ist, das bei einem Abfallen des Druckes unter einen vorgegebenen Wert, z. B. infolge einer undichten Schleuse oder einer. sonstigen Undichtigkeit, die Spannung des Hochfrequenzgenerators 2 verringert oder die Anlage abschaltet. Dies ist insofern wichtig, da infolge des höheren Druckes auch mit entsprechend höheren Feldstärken gearbeitet wird, die dann bei einem Absinken des Druckes zu elektrischen Überschlägen führen würden. Wird beispielsweise bei einem Ofen ohne Überdruck mit 0,5 bis 5 kV pro cm Feldstärke gearbeitet, so kann in dem erfindungsgemäßen Ofen bei einem Druck von 4 Bar die zulässige Feldstärke leicht verdoppelt werden, ohne daß es zu Überschlägen kommt.

Unter dem Begriff « Gas seit auch Dampf von entsprechendem Druck und Temperatur verstanden werden.

## Patentansprüche

1. Kapazitiver Hochfrequenzdurchlaufofen zur thermischen Behandlung von Textilgütern, insbesondere von Chemiefaserkabeln, bei dem die Elektroden an einen Hochfrequenzgenerator angeschlossen sind und der Ofeninnenraum mit einer Gasquelle verbunden ist, dadurch gekennzeichnet, daß der Ofen (1) auf Innenraumüberdrücke zwischen 1,5 und 6 bar ausgelegt ist, daß durch die Gasquelle (6) ein in diesem Bereich liegender Überdruck im Ofeninnenraum erzeugt wird und daß beim Absinken des Überdruckes im Ofeninnenraum unter einem vorgegebenen Wert die Spannung des Hochfrequenzgenerators (2) selbsttätig verringert oder abgeschaltet wird.

2. Kapazitiver Hochfrequenzdurchlaufofen nach Anspruch 1, gekennzeichnet durch elastische Druckdichtungen (12, 13) am Ein- und Ausgang.

3. Kapazitiver Hochfrequenzdurchlaufofen nach Anspruch 1, gekennzeichnet durch die Verwendung einer Gasquelle (6) mit Heizvorrichtung.

4. Kapazitiver Hochfrequenzdurchlaufofen nach Anspruch 1, dadurch gekennzeichnet, daß als Gasquelle eine Heißdampferzeuger dient.

## Claims

1. Capacitive high-frequency continuous furnace for the thermal treatment of textile products, in particular of man-made fibre cables, wherein electrodes are connected to a high-frequency generator and the inside of the furnace is connected to a gas source, characterised in that the furnace (1) is designed to withstand excess internal pressures between 1.5 and 6 bar, that an excess pressure in this region is produced in the interior of the furnace by the gas source (6), and that when the excess pressure in the interior of the furnace lowers to a predeterminable value the voltage of the high-frequency generator (2) is automatically reduced or switched off.

2. A capacitive high-frequency continuous furnace as claimed in Claim 1, characterised by elastic pressure seals (12, 13) at the input and output.

3. A capacitive high-frequency continous furnace as claimed in Claim 1, characterised by the use of a gas source (6) with a heating device.

4. A capacitive high-frequency continuous furnace as claimed in Claim 1. characterised in that a superheated steam generator serves as a gas source.

## Revendications

1. Four capacitif à haute fréquence et à passage continu, pour le traitement thermique de matières textiles, en particulier de câbles de fibres chimiques, dont les électrodes sont connectées à un générateur de haute fréquence et dont l'intérieur communique avec une source de gaz, caractérisé en ce que le four (1) est conçu pour des surpressions internes entre 1,5 et 6 bars, que la source de gaz (6) produit une surpression comprise dans cette plage à l'intérieur du four et que, en cas d'abaissement de la surpression dans le four au-dessous d'une valeur préfixée, la tension du générateur de haute fréquence (2) est automatiquement réduite ou coupée.

2. Four selon la revendication 1, caractérisé par des dispositifs élastiques d'étanchéité à la pression (12, 13) à l'entrée et à la sortie.

3. Four selon la revendication 1, caractérisé par l'utilisation d'une source de gaz (6) avec un dispositif de chauffage.

4. Four selon la revendication 1, caractérisé en ce que la source de gaz est un générateur de vapeur surchauffée.
